# EUROPÄISCHE PATENTSCHRIFT

(11) **EP 1 779 358 B1**
(45) Veröffentlichungstag und Bekanntmachung des Hinweises auf die Patenterteilung: **08.06.2011**
(21) Anmeldenummer: 05756905.5
(22) Anmeldetag: 22.06.2005
(51) Int. Cl.: G09F 9/302

(54) **VORRICHTUNG ZUR DARSTELLUNG UND/ODER ANZEIGE VON VERSCHIEDENEN PROZESS-UND/ODER REGELGRÖSSEN**
DEVICE FOR THE REPRESENTATION AND/OR DISPLAY OF VARIOUS PROCESS AND/OR CONTROLLED VARIABLES
DISPOSITIF POUR REPRESENTER ET/OU AFFICHER DIFFERENTES GRANDEURS DE PROCESSUS ET/OU DE REGULATION

(30) Priorität: 16.08.2004 DE 102004039794
(43) Veröffentlichungstag der Anmeldung: 02.05.2007
(73) Patentinhaber: ENDRESS + HAUSER WETZER GmbH + Co. KG, 87484 Nesselwang (DE)
(72) Erfinder: KONRAD, Michael, 87459 Pfronten (DE); WOLF, Georg, 87616 Marktoberdorf (DE)
(74) Vertreter: Andres, Angelika Maria
(86) Internationale Anmeldenummer: PCT/EP2005/052900
(87) Internationale Veröffentlichungsnummer: WO 2006/018342

(56) Entgegenhaltungen:
- WO-A-99/02987
- GB-A- 2 108 746
- US-A- 5 884 577
- US-B1- 6 307 527

## Beschreibung

Die Erfindung betrifft eine Vorrichtung zur Darstellung und/oder Anzeige von verschiedenen Prozess- und/oder Regelgrößen für auswählbare Applikations-fälle auf einem Display. Eine solche Vorrichtung ist aus der US6307527 B1 bekannt.

Zur Bestimmung oder Überwachung einer physikalischen oder chemischen Prozessgröße werden die unterschiedlichsten Typen von Sensoren einge-setzt, denen zum Teil sehr unterschiedliche physikalische Mess-prinzipien zugrunde liegen. So wird beispielsweise der Füllstand eines Füllguts in einem Behälter über die Laufzeit von Ultraschallwellen oder von elektromagnetischen Wellen, insbesondere von Mikrowellen ermittelt, die an der Oberfläche des Füllguts reflektiert werden. Beim Einsatz von Mikrowellen werden diese entweder frei in den Behälter in Richtung der Oberfläche des Füllguts abgestrahlt, oder die Mikrowellen werden entlang eines leitfähigen Elements in den Behälter hineingeführt.

Darüber hinaus werden kapazitive und radiometrische Messverfahren zur Füllstandsmessung herangezogen. Zur Grenzstandsdetektion wird bevorzugt die Resonanzfrequenz eines Schwingstabes oder eines schwingfähigen Gebildes, das aus mehreren Schwingstäben besteht, ausgewertet. Bei dieser Messmethode wird der Effekt ausgenutzt, daß die Resonanzfrequenz eine andere ist, je nachdem ob die Schwingstäbe ihre Schwingungen frei oder in Kontakt mit dem Füllgut ausführen.

Weitere Prozess- und Regelgrößen, die in der Prozessautomatisierung und Messtechnik bestimmt und überwacht werden, sind beispielsweise die Temperatur, der Druck, die Ionenkonzentration, die Leitfähigkeit oder der Durchfluss eines Mediums durch eine Rohrleitung. Von großer Wichtigkeit sind in diesem Zusammenhang auch Anzeigegeräte (oder Registriergeräte), auf denen die durch die Messung gewonnene Information zur Anzeige kommt, so dass dem Bedienpersonal jederzeit der aktuelle Zustand eines über-wachten Prozess zur Verfügung steht. Messgeräte und Anzeigegeräte der zuvor beschriebenen Art werden von der Endress+Hauser Gruppe in einer Vielzahl von auf den jeweiligen Prozess optimal abgestimmten Varianten angeboten und vertrieben.

Die Darstellung auf dem Display eines Anzeige-/Registriergeräts sollte selbstverständlich möglichst optimal auf die jeweilige Applikationen angepasst sein; wünschenswert ist es, wenn bereits ein erster Blick auf das Display der Anzeigeeinheit einen klaren Hinweis auf die jeweilige Applikation liefert. Beispielsweise kann ein Prozess tendenziell auf eine Zunahme bzw. auf ein Ansteigen einer Messgröße ausgelegt sein, was z.B. beim Befüllen eines Behälters der Fall ist. Der gegenteilige Fall tritt auf beim Entleeren eines Behälters, z. B. in einer sog. Brunnenapplikation. Wiederum anders ist der Fall bei der Regelung einer Prozessgröße auf einen vorgegebenen Sollwert ge-lagert: Hier interessiert vornehmlich die Abweichung der aktuell gemessenen Prozessgröße vom vorgegebenen Sollwert. Es liegt in der Natur der Sache, dass für diese unterschiedlichen Applikationen geeignete Anzeigeeinheiten ebenfalls unterschiedlich ausgelegt sind.

Der Erfindung liegt die Aufgabe zugrunde, eine universell für unterschiedliche Applikationen nutzbare Vorrichtung zur Darstellung und/oder Anzeige von verschiedenen Prozess- und/oder Regelgrößen zu schaffen.

Die Aufgabe wird dadurch gelöst, dass jeweils ein Bargraph in einem vorgegebenen Flächenelement angeordnet ist, dass jeder Bargraph bzw. jedes Flächenelement eine definierte Form und/oder eine definierte Position auf dem Display hat und dass eine Steuereinheit die Bargraphen bzw. die entsprechenden Flächenelemente auf dem Display mosaikartig derart zusammensetzt, dass die resultierende Bargraphen-Anzeige auf einen ausgewählten Applikationsfall abgestimmt ist. Schlagwortartig ausgedruckt, handelt es sich bei der erfindungsgemäßen Vorrichtung um eine multi-funktionale Bargraphen-Anzeige, wobei durch Ansteuerung und geeignete Zusammensetzung weniger ausgewählter Bargraphen / Flächenelemente die Anzeige auf dem Display auf unterschiedliche Applikation optimal anpaßbar und abstimmbar ist. Bevorzugt ist die erfindungsgemäße Anzeigeeinheit in ein Feldgerät integriert. Aufgrund der Erfindung ist es möglich, trotz unterschied-lichster zu messender oder zu überwachender Prozessgrößen stets die gleiche Anzeigeeinheit zu verwenden.

Gemäß einer vorteilhaften Weiterbildung der erfindungsgemäßen Vorrichtung ist eine Eingabeeinheit vorgesehen, über die die jeweilige Bargraphen-Anzeige für einen ausgewählten Applikationsfall bestimmbar ist.

Gemäß der Erfindung hat ein erster Bargraph bzw. ein erstes Flächenelement eine vorgegebene Länge und eine vorgegebene Höhe, wobei die Höhe des ersten Bargraphs bzw. des ersten Flächenelements im mittleren Bereich von der Höhe des ersten Bargraphs bzw. des ersten Flächenelements in den beiden seitlichen Endbereichen abweicht und wobei der erste Bargraph bzw. das erste Flächenelement bezüglich der Mittelsenkrechten symmetrisch ausgebildet ist. Erfindungsgemäß weist der erste Bargraph bzw. das erste Flächenelement im Bereich der Mittelsenkrechten eine maximale Höhe auf, während die Höhe in den beiden seitlichen Endbereichen minimal ist.

Gemäß der Erfindung haben ein zweiter Bargraph bzw. ein zweites Flächenelement und ein dritter Bargraph bzw. ein drittes Flächenelement jeweils die Form eines spitz-winkligen, gleichschenkliges Dreiecks, wobei sich die beiden Spitzen der gleichschenkligen Dreiecke im Bereich der maximalen Höhe des ersten Bargraphs bzw. des ersten Flächenelements gegenüberliegen und wobei die Basen der beiden gleichschenkligen Dreiecke jeweils parallel zur Mittel-senkrechten in den beiden Endbereichen des ersten Bargraphs bzw. des ersten Flächenelements liegen.

Vorteilhaft ist es darüber hinaus, dass durch eine Kombination des ersten Bargraphs und des zweiten Bargraphs bzw. des ersten Flächenelements und des zweiten Flächenelements ein vom linken Bereich des Displays zum rechten Bereich des Displays ansteigender Bargraph gebildet ist. Mit dieser Anordnung lassen sich auf dem Display Prozessgrößen in einer tendenziell steigenden bzw. positiven Standard-Applikation optisch anzeigen. Hierbei kann es sich beispielsweise um den Füllstand eines Füllguts in einem Silo oder Tank oder um die Temperatur eines Messmediums handeln.

Der umgekehrte Fall - also eine tendenziell abnehmende bzw. negative Standard-applikation - lässt sich durch eine Kombination des ersten Bargraphs und des dritten Bargraphs bzw. des ersten Flächenelements und des dritten Flächenelements erreichen. Durch diese Kombination wird ein vom rechten Bereich des Displays zum linken Bereich des Displays ansteigender Bargraph gebildet. Als typisches Beispiel für die Anwendung dieser Ausgestaltung sei eine Brunnenapplikation genannt.

Gemäß einer vorteilhaften Weiterbildung der erfindungsgemäßen Vorrichtung ist vorgesehen, dass durch eine Kombination des ersten Bargraphs, des zweiten Bargraphs und des dritten Bargraphs bzw. des ersten Flächen-elements, des zweiten Flächenelements und des dritten Flächenelements ein von der Mitte des ersten Flächenelements zum linken Bereich und zum rechten Bereich ansteigender Bargraph gebildet ist. Als typischer Applikations-fall für diese Ausgestaltung ist ein Regler zu nennen. Dieser erste Bargraph ist bestens dazu geeignet, die Regelgröße, die ein Regler überwacht, zur Anzeige zu bringen. Der Sollwert der Regelgröße liegt im Idealfall auf der Mittelsenkrechten, während die einzelnen Anzeigesegmente (Bars) des Bargraphs in den seitlichen Bereichen der Mittelsenkrechten den aktuellen Istwert und damit die Abweichung der Regelgröße vom Sollwert visualisieren.

Zur Signalisierung einer Grenzwertunter- bzw. Grenzwertüberschreitung sind gemäß einer vorteilhaften Weiterbildung der erfindungsgemäßen Vorrichtung in den Endbereichen der einzelnen Bargraphen bzw. der einzelnen Flächen-elemente pfeilförmige Markierungen vorgesehen. Auch diese Markierungen setzen sich bevorzugt aus zwei Segmenten zusammen. Durch das zwischen einem Endbereich des Bargraphs bzw. des Flächenelements und der Pfeilspitze liegende Anzeigesegment sich z.B. der für NAMUR wichtige Übergangsbereich visualisieren. Hierbei stellt das Anzeigesegment, das die eigentliche Pfeilspitze bildet, den Fehlerfall dar.

Darüber hinaus ist gemäß einer vorteilhaften Weiterbildung der erfindungsgemäßen Vorrichtung auf dem Display zumindest ein Bereich zur Wiedergabe von alpha-numerischen Zeichen und/oder von Symbolen vorgesehen. Wird beispielsweise auf dem Display der Füllstand angezeigt, so kann parallel in dem für alphanumerische Zeichen vorgesehenen Bereich der entsprechende Meßwert zahlenmäßig in einer passenden Längeneinheit angegeben werden.

Die Erfindung wird anhand der nachfolgenden Figuren näher erläutert. Es zeigt:

Fig. 1: eine Draufsicht auf eine bevorzugte Ausführungsform der erfindungsgemäßen Vorrichtung,

Fig. 2a: eine schematische Darstellung einer Anordnung der Bargraphen zur Visualisierung einer Prozessgröße in einem Prozess mit tendenzieller Zunahme,

Fig. 2b: eine schematische Darstellung einer Anordnung der Bargraphen zur Visualisierung einer Prozessgröße in einem Prozess mit tendenzieller Abnahme und

Fig. 2c: eine schematische Darstellung einer Anordnung der Bargraphen zur Visualisierung einer Prozessgröße in einem Regelprozess.

Fig. 1 zeigt eine Draufsicht auf eine bevorzugte Ausführungsform der erfindungsgemäßen Vorrichtung 1. Die erfindungsgemäße Vorrichtung 1 setzt sich zusammen aus einem Display 2, einer Steuereinheit 11 und einer Eingabeeinheit 12. Es versteht sich von selbst, dass die Eingabeeinheit 12 auch durchaus integraler Bestandteil der erfindungsgemäßen Vorrichtung 1 sein kann.

Erfindungswesentliche Komponente ist die Bargraphen-Anzeige. Jeder Bargraph 3, 4, 5 besteht aus einer Vielzahl von parallel zur Mittelsenkrechten des ersten Bargraphs 3 verlaufenden Anzeigesegmenten, die innerhalb eines definierten Flächenelements A, B, C angeordnet sind. Die Bargraphen-Anzeige besteht im gezeigten Fall aus drei Bargraphen 3, 4, 5, die ent-sprechende Flächenelemente A, B, C definieren. Der erste Bargraph 3 bzw. das erste Flächenelement A hat eine vorgegebene Länge L und eine vorgegebene Höhe H hat, wobei die Höhe Hm des ersten Bargraphs 3 bzw. des ersten Flächenelements A im mittleren Bereich von der Höhe Hs des ersten Bargraphs 3 bzw. des ersten Flächenelements A in den beiden seitlichen Endbereichen abweicht. Der erste Bargraph 3 bzw. das erste Flächenelement A ist bezüglich der Mittelsenkrechten symmetrisch ausge-bildet. Bevorzugt weist der erste Bargraph 3 bzw. das erste Flächenelement A im Bereich der Mittelsenkrechten 15 eine maximale Höhe Hmax auf, während die Höhe Hs in den beiden seitlichen Endbereichen minimal ist.

Der zweite Bargraph 4 bzw. das zweite Flächenelement B und der dritte Bargraph 5 bzw. das dritte Flächenelement C haben jeweils die Form eines spitzwinkligen, gleichschenkligen Dreiecks, wobei sich die beiden Spitzen 14 der gleichschenkligen Dreiecke B, C im Bereich der maximalen Höhe Hmax des ersten Bargraphs 3 bzw. des ersten Flächenelements A gegenüberliegen und wobei die Basen 15 der beiden gleichschenkligen Dreiecke B, C jeweils parallel zur Mittelsenkrechten 15 in den beiden Endbereichen des ersten Bargraphs 3 bzw. des ersten Flächenelements A liegen.

Über die Eingabeeinheit 12 wird der jeweilige Anwendungsfall definiert. In Abhängigkeit von dem Applikationsfall setzt die Steuereinheit 11 die geeigneten Bargraphen 3, 4, 5 mosaikartig so zusammen, dass sie auf den jeweiligen Applikationsfall optimal abgestimmt sind. In der Fig. 2 ist die Zusammensetzung der Bargraphen 3, 4, 5 für unterschiedliche Applikations-fälle gezeigt: Fig. 2a zeigt eine schematische Darstellung einer Anordnung der Bargraphen 3, 4 zur Visualisierung einer Prozessgröße in einem Prozess mit tendenzieller Zunahme. Fig. 2b zeigt eine schematische Darstellung einer Anordnung der Bargraphen 3, 5 zur Visualisierung einer Prozessgröße in einem Prozess mit tendenzieller Abnahme, und in Fig. 2c ist eine schema-tische Darstellung einer Anordnung der Bargraphen 3, 4, 5 zur Visualisierung einer Prozessgröße in einem Regelprozeß zu sehen.

Zur Signalisierung einer Grenzwertunter- bzw. Grenzwertüberschreitung sind in den Endbereichen der einzelnen Bargraphen 3, 4, 5 bzw. der einzelnen Flächenelemente A, B, C pfeilförmige Markierungen 6 vorgesehen. Auch diese Markierungen 6 setzen sich bevorzugt aus zwei Anzeigesegmenten zusammen. Durch das zwischen dem Endbereich eines Bargraphs 3; 4; 5 bzw. eines Flächenelements A; B; C und der pfeilförmigen Markierung 6 liegende Anzeige-Segment lässt sich darüber hinaus z.B. der für NAMUR wichtige Übergangsbereich visualisieren. Das Anzeigesegment, das die eigentliche Pfeilspitze bildet, stellt dann den Fehlerfall dar.

Zusätzlich zu den Bargraphen 3, 4, 5 bzw. zu den zugehörigen Flächen-elementen A, B, C sind auf dem Display 2 zwei Bereiche 7, 8 zur Darstellung von alpha-numerischen Zeichen vorgesehen. Der Bereich 7 dient der Wiedergabe der aktuell gemessenen Prozessgröße als Zahlenwert. Bei dem Bereich 8 handelt es sich um einen sog. Dot-Matrix Bereich. Über diesen Bereich 8 kann beispielsweise die Eingabe, z.B. der Applikationsfall, wiedergegeben werden.

Weiterhin sind auf dem Display 2 Symbole zu sehen. Das Schlosssymbol 9 kennzeichnet beispielsweise eine hardwaremäßige Verschlüsselung der Anzeigeeinheit 1, während das Schlüsselsymbol 10 eine softwaremäßige Verschlüsselung der Anzeigeeinheit 1 symbolisiert.

Oberhalb der Bargraphen-Anzeige sind die Symbole von Stellgliedern/Ventilen zu sehen. Dient die Anzeige zur Visualisierung des Füllstands eines Füllguts in einem Behälter, so kann durch ein Aufleuchten des zugeordneten Stellglied-Symbols angedeutet werden, dass das entsprechende Stellglied betätigt ist.

## Patentansprüche

1. Vorrichtung zur Darstellung und/oder Anzeige von verschiedenen Prozess- und/oder Regelgrößen für auswählbare Applikationsfälle auf einem Display (2),
wobei jeweils ein Bargraph (3, 4, 5) in einem vorgegebenen Flächenelement (A, B, C) angeordnet ist,
wobei jeder Bargraph (3, 4, 5) bzw. jedes Flächenelement (A, B, C) eine definierte Form und/ oder eine definierte Position auf dem Display hat, und wobei eine Steuereinheit (11) die Bargraphen (3, 4, 5) bzw. die entsprechenden Flächenelemente (A, B, C) auf dem Display (2) mosaikartig derart zusammensetzt, dass die resultierende Bargraphen-Anzeige auf einen ausgewählten Applikationsfall abgestimmt ist,
wobei ein erster Bargraph (3) bzw. ein erstes Flächenelement (A) eine vorgegebene Länge (L) und eine vorgegebene Höhe (H) hat,
wobei der erste Bargraph (3) bzw. das erste Flächenelement (A) im Bereich der Mittelsenkrechten (13) eine maximale Höhe (Hmax) aufweist, während die Höhe (Hs) des ersten Bargraphs (3) bzw. des ersten Flächenelements (A) in den beiden seitlichen Endbereichen minimal ist,
wobei der erste Bargraph (3) bzw. das erste Flächenelement (A) bezüglich der Mittelsenkrechten (13) symmetrisch ausgebildet ist,
wobei ein zweiter Bargraph (4) bzw. ein zweites Flächenelement (B) und ein dritter Bargraph (5) bzw. ein drittes Flächenelement (C) jeweils die Form eines spitzwinkligen, gleichschenkligen Dreiecks haben,
wobei sich die beiden Spitzen der gleichschenkligen Dreiecke (B, C) im Bereich der maximalen Höhe (Hmax) des ersten Bargraphs (3) bzw. des ersten Flächenelements (A) gegenüberliegen
und wobei die Basen (15) der beiden gleichschenkligen Dreiecke (B, C) jeweils parallel zur Mittelsenkrechten (13) in den beiden Endbereichen des ersten Bargraphs (3) bzw. des ersten Flächenelements (A) liegen.

2. Vorrichtung nach Anspruch 1,
wobei eine Eingabeeinheit (12) vorgesehen ist, über die die jeweilige Bargraphen-Anzeige für einen ausgewählten Applikationsfall bestimmbar ist.

3. Vorrichtung nach Anspruch 1,
wobei durch eine Kombination des ersten Bargraphs (3) und des zweiten Bargraphs (4) bzw. des ersten Flächenelements (A) und des zweiten Flächenelements (B) ein vom linken Bereich des Displays (2) zum rechten Bereich des Displays (2) ansteigender Bargraph (A+B) gebildet ist.

4. Vorrichtung nach Anspruch 1,
wobei durch eine Kombination des ersten Bargraphs (3) und des dritten Bargraphs (5) bzw. des ersten Flächenelements (A) und des dritten Flächenelements (C) ein vom rechten Bereich des Displays (2) zum linken Bereich des Displays (2) ansteigender Bargraph (A+C) gebildet ist.

5. Vorrichtung nach Anspruch 1,
wobei durch eine Kombination des ersten Bargraphs (3), des zweiten Bargraphs (4) und des dritten Bargraphs (5) bzw. des ersten Flächenelements (A), des zweiten Flächenelements (B) und des dritten Flächenelements (C) ein von der Mittelsenkrechten (15) des ersten Flächenelements (A) zum linken Bereich und zum rechten Bereich ansteigender Bargraph (A+B+C) gebildet ist.

6. Vorrichtung nach Anspruch 3, 4 oder 5,
wobei in den Endbereichen der einzelnen Bargraphen (3, 4, 5) bzw. der einzelnen Flächenelemente (A, B, C) pfeilförmige Markierungen (6) vorgesehen sind.

7. Vorrichtung nach einem oder mehreren der vorhergehenden Ansprüche,
wobei auf dem Display (2) zumindest ein Bereich (7; 8) zur Darstellung von alpha-numerischen Zeichen und/oder von Symbolen vorgesehen ist.

## Claims

1. Unit for displaying and/or viewing various process variables and/or control variables for selectable applications on a display (2),
where one bar graph (3, 4, 5) is arranged in each of the predefined surface elements (A, B, C),
where every bar graph (3, 4, 5) or every surface element (A, B, C) has a defined shape and/or a defined position on the display, and where a control unit (11) combines the bar graphs (3, 4, 5) or the corresponding surface elements (A, B, C) in a mosaic-like manner on the display (2) in such a way that the resulting bar graph display is tailored to a selected application,
where a first bar graph (3) or a first surface element (A) has a predefined length (L) and a predefined height (H), where the first bar graph (3) or the first surface element (A) has a maximum height (Hmax) around the central perpendicular (13), while the height (Hs) of the first bar graph (3) or of the first surface element (A) is minimum in the two end sections at the side,
where the first bar graph (3) or the first surface element (A) is symmetrical in design in relation to the central perpendicular (13)
where a second bar graph (4) or a second surface element (B) and a third bar graph (5) and a third surface element (C) have the shape of an acute, isosceles triangle,
where the two acute angles of the isosceles triangles (B, C) are opposite one another in the area of the maximum height (Hmax) of the first bar graph (3) or of the first surface element (A)
and where the bases (15) of the two isosceles triangles (B, C) are parallel to the central perpendicular (13) in the two end sections of the first bar graph (3) or the first surface element (A).

2. Unit as per Claim 1,
where an input unit (12) is provided, via which the particular bar graph display can be specified for a selected application.

3. Unit as per Claim 1,
where a bar graph (A+B) increasing from the left-hand side of the display (2) to the right-hand side of the display (2) is formed as a result of combining the first bar graph (3) and the second bar graph (4), or the first surface element (A) and the second surface element (B).

4. Unit as per Claim 1,
where a bar graph (A+C) increasing from the right-hand side of the display (2) to the left-hand side of the display (2) is formed as a result of combining the first bar graph (3) and the third bar graph (5), or the first surface element (A) and the third surface element (C).

5. Unit as per Claim 1,
where a bar graph (A+B+C) increasing from the central perpendicular (15) of the first surface element (A) to the left-hand area and the right-hand area is formed as a result of combining the first bar graph (3), the second bar graph (4) and the third bar graph (5), or the first surface element (A), the second surface element (B) and the third surface element (C).

6. Unit as per Claim 3, 4 or 5
where arrow-like markers (6) are provided at the end sections of the individual bar graphs (3, 4, 5) or of the individual surface elements (A, B, C).

7. Unit as per one or more of the previous Claims,
where at least one area (7; 8) is provided on the display for showing alphanumeric characters and/or symbols.

## Revendications

1. Dispositif destiné à la représentation et/ou l'affichage de différentes grandeurs process et/ou de régulation pour des cas d'application sélectionnables sur un dispositif d'affichage (2),
pour lequel un bargraphe (3, 4, 5) est respectivement disposé dans un élément de surface (A, B, C),
pour lequel chaque bargraphe (3, 4, 5) ou chaque élément de surface (A, B, C) possède une forme définie et/ou une position définie sur le dispositif d'affichage, et pour lequel une unité de commande (11) compose les bargraphes (3, 4, 5) ou les éléments de surface (A, B, C) correspondants sous forme de mosaïque sur le dispositif d'affichage, de telle manière que l'affichage à bargraphes en résultant soit adapté à un cas d'application sélectionné,
pour lequel un premier bargraphe (3) ou un premier élément de surface (A) possède une longueur prédéfinie (L) et une hauteur prédéfinie (H),
pour lequel le premier bargraphe (3) ou le premier élément de surface (A) présente dans la zone de la médiatrice (13) une hauteur maximale (Hmax), tandis que la hauteur (Hs) du premier bargraphe (3) ou du premier élément de surface (A) est minimale dans les deux zones d'extrémité latérales,
pour lequel le premier bargraphe (3) ou le premier élément de surface (A) est formé de façon symétrique par rapport à la médiatrice (13),
pour lequel un deuxième bargraphe (4) ou un deuxième élément de surface (B) et un troisième bargraphe (5) ou un troisième élément de surface (C) présentent chacun la forme d'un triangle isocèle à angle aigu,
les deux angles des triangles isocèles (B, C) étant opposés dans la zone de la hauteur maximale (Hmax) du premier bargraphe (3) ou du premier élément de surface (A) et les bases (15) des deux triangles isocèles (B, C) étant chacune parallèle à la médiatrice (13) dans les deux zones d'extrémité du premier bargraphe (3) ou du premier élément de surface (A).

2. Dispositif selon la revendication 1,
pour lequel est prévue une unité d'entrée (12), laquelle permet de déterminer l'affichage à bargraphes pou un cas d'application sélectionné.

3. Dispositif selon la revendication 1,
pour lequel est formé un bargraphe croissant (A+B) par une combinaison du premier bargraphe (3) et du deuxième bargraphe (4) ou du premier élément de surface (A) et du deuxième élément de surface (B), de la zone de gauche du dispositif d'affichage (2) vers la zone de droite du dispositif d'affichage (2).

4. Dispositif selon la revendication 1,
pour lequel est formé un bargraphe croissant (A+C) par une combinaison du premier bargraphe (3) et du troisième bargraphe (5) ou du premier élément de surface (A) et du troisième élément de surface (C), de la zone de gauche du dispositif d'affichage (2) vers la zone de droite du dispositif d'affichage (2)

5. Dispositif selon la revendication 1,
pour lequel est formé un bargraphe croissant (A+B+C) par une combinaison du premier bargraphe (3), du deuxième bargraphe (4) et du troisième bargraphe (5) ou du premier élément de surface (A), du deuxième élément de surface (B) et du troisième élément de surface (C), de la zone de gauche du dispositif d'affichage (2) vers la zone de droite du dispositif d'affichage (2).

6. Dispositif selon la revendication 3, 4 ou 5,
pour lequel sont prévus dans les zones d'extrémité des différents bargraphes (3 ,4, 5) ou des différents éléments de surface (A, B, C) des marquages en forme de flèche (6).

7. Dispositif selon une ou plusieurs des revendications précédentes,
pour lequel est prévue sur le dispositif d'affichage (2) au moins une zone (7, 8) pour la représentation de caractères alphanumériques et/ou de symboles.
